# FASCICULE DE BREVET EUROPEEN

(11) **EP 0 537 282 B1**
(45) Date de publication et mention de la délivrance du brevet: **05.01.1994**
(21) Numéro de dépôt: 91913612.7
(22) Date de dépôt: 12.07.1991
(51) Int. Cl.: B65D 81/32

(54) **DISPOSITIF POUR STOCKER SEPAREMENT DEUX CONSTITUANTS ET LES METTRE EN PRESENCE AU MOMENT DE L'EMPLOI**
VORRICHTUNG ZUM GETRENNTEN AUFBEWAHREN ZWEIER BESTANDTEILE UND ZUM MISCHEN DERSELBEN BEIM GEBRAUCH
DEVICE FOR STORING TWO COMPONENTS SEPARATELY AND BRINGING THEM TOGETHER FOR USE

(30) Priorité: 12.07.1990 FR 9008870
(43) Date de publication de la demande: 21.04.1993
(73) Titulaire: GALLET S.A., 01400 Chatillon-sur-Chalaronne (FR)
(72) Inventeur: MIAUD, Pierre, F-94220 Charenton-le-Pont (FR)
(74) Mandataire: Bratel, Gérard
(86) Numéro de dépôt international: FR9100577
(87) Numéro de publication internationale: WO9200898

(56) Documents cités:
- EP-A- 0 090 361
- DE-A- 3 208 786
- FR-A- 2 049 527
- FR-A- 2 242 303
- FR-A- 2 495 578

## Description

La présente invention concerne un dispositif, conçu pour stocker séparément deux constituants avant leur emploi, et pour mettre les deux constituants en présence l'un de l'autre seulement au moment de leur emploi.

Mis en solution dans un solvant aqueux ou organique, certains composés organiques ou organo-métalliques deviennent instables et perdent rapidement leur activité chimique spécifique (oxydante par exemple), d'où la nécessité de ne les mettre en présence qu'au moment de leur emploi.

Compte tenu de ce type d'exigence, on a déjà proposé des dispositifs pour stocker séparément deux constituants et les mettre en présence au moment de l'emploi. De tels dispositifs comportent généralement deux réservoirs, contenant respectivement les deux constituants et mis en communication dans un mouvement relatif en perforant un opercule qui les sépare initialement. Cependant les dispositifs de ce genre actuellement proposés, pouvant être classés en plusieurs catégories, conservent tous des inconvénients :
- Dispositifs constitués par deux réservoirs directement assemblés l'un sur l'autre (voir par exemple FR-A-2 495 578) : la perforation de l'opercule s'effectue par un mouvement relatif de vissage, et ainsi le geste nécessaire avant l'emploi est relativement incommode.
- Dispositifs constitués par deux réservoirs assemblés par l'intermédiaire d'un troisième élément qui forme un genre de raccord et qui comporte l'opercule séparateur (voir par exemple FR-A-2 049 527) : la structure est relativement complexe et coûteuse, puisqu'elle nécessite, au total, trois éléments distincts.
- Dispositifs dont l'un des deux réservoirs est intégré à un bouchon, l'autre réservoir étant notamment un flacon obturé par ce bouchon (voir par exemple : FR-A-2 242 303, DE-A-3 208 786, EP-A-0 090 361) : ces dispositifs nécessitent eux aussi, généralement, plus de deux éléments, souvent en raison d'un élément spécial destiné à la perforation de l'opercule, et leur application est limitée au cas où, en fonction des caractéristiques des constituants, l'un de ceux-ci n'occupe qu'un faible volume et peut être stocké dans un petit réservoir incorporé au bouchon.

La présente invention vise à éliminer ces inconvénients, en fournissant un dispositif d'une grande simplicité de structure et d'utilisation, le dispositif proposé étant composé de deux pièces seulement, qui en assurent à elles seules toutes les fonctions, et ce dispositif permettant de mettre les deux constituants en présence par un geste extrêmement simple.

A cet effet, l'invention concerne un dispositif pour stocker séparément deux constituants et les mettre en présence au moment de l'emploi, comportant deux réservoirs contenant respectivement les deux constituants et mis en communication dans un mouvement relatif en perforant un opercule qui les sépare initialement, les deux réservoirs étant conformés comme des tubes sensiblement cylindriques qui s'interpénètrent et peuvent coulisser l'un par rapport à l'autre, l'un des tubes-réservoirs cylindriques comportant une extrémité fermée et étant équipé de l'opercule, tandis que l'autre tube-réservoir cylindrique, également fermé à une extrémité, comporte une autre extrémité ouverte et est agencé pour l'enfoncement de l'opercule par rapprochement des deux tubes-réservoirs (un tel dispositif est connu de FR-A-2 049 527), le dispositif étant caractérisé en ce qu'il est composé de deux pièces seulement, à savoir une première pièce constituant le tube-réservoir avec son opercule, et une seconde pièce constituant l'autre tube-réservoir et portant un biseau cranté pour l'enfoncement de l'opercule.

Ainsi, le dispositif objet de l'invention est réalisé au moyen de deux éléments seulement, conformés en tubes-réservoirs, chacun d'eux étant fermé à une extrémité et l'un pénètrant dans l'autre pour former une structure cylindrique télescopique, tandis que l'opercule perforable, de faible épaisseur et disposé perpendiculairement à l'axe du dispositif, assure au départ une parfaite étanchéité au niveau de la séparation des deux constituants. La mise en communication des deux réservoirs, et par voie de conséquence la mise en présence des deux constituants, s'effectue par rapprochement relatif des deux tubes, dans un simple mouvement de coulissement obtenu par un geste très simple et rapide. La partie biseautée de l'un des tubes vient alors perforer l'opercule, et le maintient dans une position ou un état tel que l'intercommunication entre les deux réservoirs soit totale et permanente.

Selon un mode de réalisation de l'invention, le biseau cranté est porté directement par l'extrémité ouverte, et tournée vers l'opercule, du second tube-réservoir cylindrique, lequel est monté coulissant à l'intérieur du premier tube-réservoir cylindrique, équipé de l'opercule. Dans une variante, le second tube-réservoir cylindrique est monté coulissant à l'extérieur du premier tube-réservoir cylindrique, équipé de l'opercule tandis que le biseau cranté est rattaché à l'extrémité du second tube-réservoir cylindrique éloignée de l'opercule.

Au cours de l'opération de rapprochement des deux tubes-réservoirs et de perforation de l'opercule, la mise en équilibre des pressions intérieure et extérieure est assurée soit par un orifice de très petit diamètre ménagé dans la paroi du second tube-réservoir cylindrique, soit par une soupape tarée également portée par la paroi du second tube-réservoir.

Une fois mise en présence, les deux constituants peuvent être mélangés, s'ils sont en phases solide/solide ou liquide/liquide. Ces constituants peuvent aussi être mis en solution, s'ils sont en phases solide/liquide. En secouant le dispositif avec une seule main, on peut homogénéiser le mélange ou activer la mise en solution. Le mélange ou la solution, ainsi constitué peut être ensuite aisément récupéré, simplement en séparant les deux tubes-réservoirs, de sorte que le contenu final du dispositif peut s'écouler dans un récipient destiné à recueillir le mélange ou la solution.

De toute façon, l'invention sera mieux comprise à l'aide de la description qui suit, en référence au dessin schématique annexé représentant, à titre d'exemples non limitatifs, deux formes d'exécution de ce dispositif pour stocker séparément deux constituants et les mettre en présence au moment de l'emploi :
Figure 1 représente, en coupe et à l'état initial, le dispositif selon l'invention, dans une première forme d'exécution ;
Figure 2 montre le même dispositif après mise en communication des deux réservoirs ;
Figure 3 est une vue similaire à figure 1, relative à une seconde forme d'exécution de ce dispositif.

En se référant aux figures 1 et 2, le dispositif comporte un tube femelle de section circulaire 1 fermé à une extrémité, laquelle est percée d'un orifice de remplissage 2 équipé d'un moyen amovible de fermeture 3. Un opercule 4 de très faible épaisseur (de l'ordre de deux dixièmes de millimètres par exemple), notamment dans le cas où le dispositif est réalisé en matière élastique, est disposé à une distance prédéterminée de l'orifice du tube 1.

Un tube mâle 5 pénètre dans le tube femelle 1, son extrémité 6 jouxtant l'opercule 4. Cette extrémité 6 est taillée en biseau selon un profil particulier, lequel présente un cran 7 en marche d'escalier. L'extrémité fermée du tube mâle 5 comporte un rebord annulaire 8 qui sert de butée au tube femelle 1 lorsque l'on rapproche les deux tubes 1 et 5. Un orifice de mise en équipression 9 d'un dixième de millimètre de diamètre par exemple est percé perpendiculairement à l'axe du tube 5 à une distance du rebord 8 à déterminer en fonction des caractéristiques dimensionnelles de l'ensemble.

Le remplissage du réservoir B formé par le tube 5, s'effectue par l'orifice de ce réservoir qui est maintenu en position verticale ; celui du réservoir A formé par le tube 1 s'effectue par l'orifice 2, obturé ensuite par le moyen de fermeture 3. L'ensemble étant toujours maintenu en position verticale, on procède à l'interpénétration des deux tubes 1 et 5, l'opercule 4 servant de butée en position initiale pour l'extrémité biseautée 6 du tube mâle 5 (position montrée à la figure 1).

Selon une variante non illustrée, I'extrémité fermée du tube femelle 1 peut être constituée par un bouchon équipé d'une mini-soupape tarée, ce dispositif suppléant alors à l'orifice 9 de mise en équipression.

A titre d'exemple non limitatif, le dispositif, en position initiale, a des dimensions de l'ordre de 20cm pour la longueur totale et de 2cm pour le diamètre extérieur, les volumes des réservoirs A et B étant alors respectivement de 25 et 7 centimètres cubes.

La figure 3 montre une autre forme de réalisation, dont le principe et les fonctions restent les mêmes et pour laquelle les éléments correspondants sont désignés par les mêmes repères que sur les figures 1 et 2. Les différences notables, par rapport à la première forme de réalisation, sont les suivantes :
- L'opercule 4, qui précédemment était rigide et qui basculait sous l'effet du biseau, est remplacé par un opercule déchirable qui est détruit en appuyant sur le tube 5.
- Cet opercule déchirable 4 est situé à l'extrémité du tube 1, et non plus à distance de cette extrémité.
- Le tube 5, comportant le biseau cranté 7, n'est pas guidé par l'intérieur du tube 1 mais vient coiffer ce tube 1 par l'extérieur, en formant une sorte de convercle.
- Le biseau cranté 7 n'est pas formé par l'extrémité 6 du tube 5 jouxtant l'opercule 4, mais il se rattache à l'extrémité opposée de ce tube 5.
- L'orifice de remplissage et le moyen de fermeture sont supprimés, le constituant remplissant le réservoir A étant introduit avant scellement de l'opercule 4 sur le tube 1.

De plus, la surface extérieure du tube 5 comporte une partie striée ou moletée 10, facilitant le maniement du dispositif, tandis que sur la surface intérieure de ce tube 5 sont formés des petits bossages 11 qui, en position initiale (telle que représentée sur la figure 3), permettent de positionner ledit tube 5 sur l'autre tube 1, dans une disposition relative telle que le biseau cranté 7 soit maintenu à distance de l'opercule 4.

Le dispositif selon l'invention est particulièrement destiné à être intégré à un appareil de décontamination individuelle à usage essentiellement militaire.

## Revendications

1. Dispositif pour stocker séparément deux constituants et les mettre en présence au moment de l'emploi, comportant deux réservoirs (A,B) contenant respectivement les deux constituants et mis en communication dans un mouvement relatif en perforant un opercule (4) qui les sépare initialement, les deux réservoirs (A,B) étant conformés comme des tubes sensiblement cylindriques (1,5) qui s'interpénètrent et peuvent coulisser l'un par rapport à l'autre, l'un des tubes-réservoirs cylindriques (1) comportant une extrémité fermée et étant équipé de l'opercule (4), tandis que l'autre tube-réservoir cylindrique (5), également fermé à une extrémité, comporte une autre extrémité (6) ouverte et est agencé (en 7) pour l'enfoncement de l'opercule (4) par rapprochement des deux tubes-réservoirs (1,5), caractérisé en ce qu'il est composé de deux pièces seulement, à savoir une première pièce constituant le tube-réservoir (4) avec son opercule (4), et une seconde pièce constituant l'autre tube-réservoir (5) et portant un biseau cranté (7) pour l'enfoncement de l'opercule (4).

2. Dispositif selon la revendication 1, caractérisé en ce que l'extrémité fermée du premier tube-réservoir cylindrique (1) est percée d'un orifice de remplissage (2) équipé d'un moyen de fermeture (3).

3. Dispositif selon la revendication 1 ou 2, caractérisé en ce que l'opercule (4) est de très faible épaisseur et constitue l'autre extrémité du premier tube-réservoir cylindrique (1).

4. Dispositif selon la revendication 1 ou 2, caractérisé en ce que le biseau cranté (7) est porté directement par l'extrémité (6) ouverte, et tournée vers l'opercule (4), du second tube-réservoir cylindrique (5), lequel est monté coulissant à l'intérieur du premier tube-réservoir cylindrique (1), équipé de l'opercule (4).

5. Dispositif selon l'une quelconque des revendications 1 à 3, caractérisé en ce que le second tube-réservoir cylindrique (5) est monté coulissant à l'extérieur du premier tube-réservoir cylindrique (1), équipé de l'opercule (4), tandis que le biseau cranté (7) est rattaché à l'extrémité du second tube-réservoir (5) éloignée de l'opercule (4).

6. Dispositif selon l'une quelconque des revendications 1 à 4, caractérisé en ce que le second tube-réservoir cylindrique (5) est pourvu d'un rebord (8) servant de butée au premier tube-réservoir cylindrique (1) lors du rapprochement des deux tubes-réservoirs (1,5).

## Patentansprüche

1. Vorrichtung zum getrennten Aufbewahren zweier Bestandteile und zum Zusammenbringen derselben beim Gebrauch, umfassend zwei Behälter (A, B), welche entsprechend die zwei Bestandteile enthalten und durch eine Relativbewegung verbunden werden, bei der ein die Bestandteile anfänglich trennendes Deckelelement (4) geöffnet wird, wobei die zwei Behälter (A, B) als im wesentlichen zylindrische, sich gegenseitig durchdringende und verschiebbare Rohre (1, 5) aneinander angepaßt sind, wobei ferner das eine der zylindrischen Behälter-Rohre (1) ein geschlossenes Ende aufweist und mit dem Deckelelement (4) ausgestattet ist, während das andere gleichfalls an einem Ende geschlossene zylindrische Behälter-Rohr (5) ein anderes offenes Ende (6) umfaßt und zum Eindrücken des Deckelelements (4) durch Annäherung der beiden Behälter-Rohre (1, 5) ausgebildet ist (bei 7),
**dadurch gekennzeichnet,** daß
sie nur aus zwei Teilstücken besteht, nämlich einem ersten, das Behälter-Rohr (1) mit seinem Deckelelement (4) bildenden Teilstück und einem zweiten, das andere Behälter-Rohr (5) bildende Teilstück, welches zum Eindrücken des Deckelelements (4) eine gezahnte Abschrägung (7) aufweist.

2. Vorrichtung nach Anspruch 1, dadurch gekennzeichnet, daß das geschlossene Ende des ersten zylindrischen Behälter-Rohres (1) von einer mit einem Verschlußmittel (3) ausgestatteten Befüllöffnung (2) durchdrungen ist.

3. Vorrichtung nach Anspruch 1 oder 2, dadurch gekennzeichnet, daß das Deckelelement (4) eine sehr geringe Dicke aufweist und das andere Ende des ersten zylindrischen Behälter-Rohres (1) bildet.

4. Vorrichtung nach Anspruch 1 oder 2, dadurch gekennzeichnet, daß die gezahnte Abschrägung (7) zum Deckelemenent (4) hin gerichtet ist und direkt vom offenen Ende (6) des zweiten zylindrischen Behälter-Rohres (5) getragen wird, welches verschiebbar im Inneren des ersten mit dem Deckelelement (4) ausgestatteten zylindrischen Behälter-Rohres (1) angebracht ist.

5. Vorrichtung nach einem der Ansprüche 1 bis 3, dadurch gekennzeichnet, daß das zweite zylindrische Behälter-Rohr (5) außerhalb des ersten mit dem Deckelelement (4) ausgestatteten zylindrischen Behälter-Rohres (1) verschiebbar angebracht ist, während die gezahnte Abschrägung (7) an dem vom Deckelelement (4) entfernten Ende des zweiten Behälter-Rohres (5) befestigt ist.

6. Vorrichtung nach einem der Ansprüche 1 bis 4, dadurch gekennzeichnet, daß das zweite zylindrische Behälter-Rohr (5) eine Schulter (8) aufweist, welche als Anschlag für das erste zylindrische Behälter-Rohr (1) bei der Annäherung der zwei Behälter-Rohre (1, 5) dient.

## Claims

1. A device for separately storing two components and for bringing them together for use, comprising two reservoirs (A,B) respectively containing the two components and made to communicate with each other by a relative movement perforating a membrane (4) which separates them initially, the two reservoirs (A,B) being formed by two cylindrical tubes (1,5) which telescope together and can slide with respect to each other, one of these cylindrical reservoir tubes (1) having a closed end and being provided with the membrane (4) while the other cylindrical reservoir tube (5) also is closed at one end and has another end (6) that is open and that is adapted (at 7) for pushing in the membrane (4) by movement together of the two reservoir tubes (1,5), characterized in that it is formed of only two parts, namely a first part forming the reservoir tube (1) with its membrane (4) and a second part forming the other reservoir tube (5) and provided with a toothed bevel (7) for driving in the membrane (4).

2. The device according to claim 1, characterized in that the closed end of the first cylindrical reservoir tube (1) is traversed by a filling hole (2) provided with a closure (3).

3. The device according to claim 1 or 2, characterized in that the membrane (4) is very thin and forms the other end of the first cylindrical reservoir tube (1).

4. The device according to claim 1 or 2, characterized in that the toothed bevel (7) is carried directly by the open end (6) directed toward the membrane (4) of the second cylindrical reservoir tube (5) which is slidably mounted inside the first cylindrical reservoir tube (1) provided with the membrane (4).

5. The device according to any one of claims 1 to 3, characterized in that the second cylindrical reservoir tube (5) is slidably mounted outside the first cylindrical reservoir tube (1) provided with the membrane (4) while the toothed bevel (7) is attached to the end of the second reservoir tube (5) remote from the membrane (4).

6. The device according to any one of claims 1 to 4, characterized in that the second cylindrical reservoir tube (5) is provided with an edge (8) forming a stop for the first cylindrical reservoir tube (1) when the two reservoir tubes (1,5) are pushed together.
